# EUROPÄISCHE PATENTSCHRIFT

(11) **EP 0 508 210 B1**
(45) Veröffentlichungstag und Bekanntmachung des Hinweises auf die Patenterteilung: **21.12.1994**
(21) Anmeldenummer: 92105077.9
(22) Anmeldetag: 25.03.1992
(51) Int. Cl.: D03D 15/04, A47C 31/02

(54) **Textiles Befestigungsband, insbesondere für Polsterteile**
Textile fixing band, especially for upholstery
Bande de fixation en matériau textile, notamment pour le rembourrage

(30) Priorität: 09.04.1991 DE 4111436
(43) Veröffentlichungstag der Anmeldung: 14.10.1992
(73) Patentinhaber: STRÄHLE & HESS GmbH, D-75382 Althengstett (DE)
(72) Erfinder: Moritz, Dieter, W-7260 Calw 4 (DE); Krämer, Steffen, W-7410 Reutlingen 1 (DE)
(74) Vertreter: Hoeger, Stellrecht & Partner

(56) Entgegenhaltungen:
- DE-A- 3 807 662
- GB-A- 2 160 553
- US-A- 2 288 397

## Beschreibung

Die Erfindung betrifft ein textiles Befestigungsband, insbesondere für Polsterteile mit Öffnungen zum Einbringen bei Befestigungselementen.

Derartige Befestigungsbänder dienen der gegenseitigen Verbindung und Befestigung von Polsterteilen, beispielsweise von Kraftfahrzeugsitzen.

Bei einem bekannten Befestigungsband dieser Art (DE-A1-38 07 662) sind die Öffnungen zum Einbringen der Befestigungselemente als Schlitze ausgebildet. Bei einem anderen solchen Befestigungsband (DE-A1-40 10 085) sind die Öffnungen zwischen flott verlaufenden Fäden des Bandes ausgebildet.

Bei den bekannten Befestigungsbändern ist es manchmal schwierig, die Befestigungselemente, beispielsweise Drähte, Haken, Klammern in die Öffnungen einzubringen ("einzufädeln"), und zwar insbesondere dann, wenn die Befestigungselemente mit denjenigen Teilen, die in die Öffnungen eindringen, mehr oder weniger parallel zur Ebene des Befestigungsbandes verlaufen.

Es ist Aufgabe der Erfindung, ein textiles Befestigungsband der angegebenen Gattung so zu verbessern, daß Befestigungselemente, beispielsweise Drähte oder dergleichen, auch dann rasch und bequem in die Öffnungen eingebracht werden können, wenn die Befestigungselemente ganz oder teilweise parallel zur Ebene des Befestigungsbandes verlaufen.

Die Aufgabe wird erfindungsgemäß durch folgende Merkmale gelöst:
- A.: Das Befestigungsband umfaßt wenigstens drei nebeneinander angeordnete Längsstreifen, nämlich zwei aus Kett- und Schußfäden bestehende, äußere Längsstreifen aus schrumpfbarem Textilmaterial und einen ebenfalls aus Kett- und Schußfäden bestehenden, zwischen den beiden äußeren angeordneten inneren Längsstreifen, dessen Kettfäden aus unschrumpfbarem Textilmaterial bestehen,
- B.: wobei der innere Längsstreifen durch Schußfäden mit dem äußeren Längsstreifen verbunden ist, diese Schußfäden nur in bestimmten Schußfadenbereichen verlaufen und diese Schußfadenbereiche definierte Längsabstände voneinander haben, und
- C.: der innere Längsstreifen nach einer Schrumpfbehandlung des Befestigungsbandes, im Verlauf deren die äußeren Längsstreifen schrumpfen, zu einzelnen, zwischen den Schußfadenbereichen gelegenen, von der Ebene des Befestigungsbandes abstehenden Befestigungsschlingen zum Einbringen der Befestigungselemente aufgewölbt ist.

Die nachstehende Beschreibung bevorzugter Ausführungsformen der Erfindung dient im Zusammenhang mit beiliegender Zeichnung der weiteren Erläuterung. Es zeigen:
- Figur 1: schematisch ein Befestigungsband vor Ausführung einer Schrumpfbehandlung;
- Figur 2: das Band aus Figur 1 nach Ausführung einer Schrumpfbehandlung und
- Figur 3: einen Ausschnitt aus einem kettengewirkten Befestigungsband.

Wie aus Figur 1 hervorgeht, umfaßt ein textiles Befestigungsband 1, das beispielsweise gewebt oder kettengewirkt sein kann, drei in Längsrichtung des Bandes nebeneinander verlaufende Längsstreifen, nämlich zwei äußere Längsstreifen 2, 3, und einen zwischen den beiden äußeren Längsstreifen 2, 3 angeordneten, inneren Längsstreifen 4. Das Band 1 mit seinen Längsstreifen 2, 3 und 4 besteht in herkömmlicher Weise aus längs verlaufenden Kettfäden 5 und hierzu quer gerichteten Schußfäden 6. Wie dargestellt, ist der innere Längsstreifen 4 durch Schußfäden 6 mit den äußeren Längsstreifen verbunden. Diese die Längsstreifen 2, 3 und 4 miteinander verbindenden Schußfäden verlaufen nur in bestimmten Schußfadenbereichen 7. Die Schußfadenbereiche 7 sind in Längsrichtung des Befestigungsbandes 1 in gegenseitigen, definierten Längsabständen 8 angeordnet, d. h. zwischen dem Schußfadenbereich 7 verlaufen über diese Abstände hinweg keine Fäden 5 oder 6.

Die Kett- und Schußfäden 5, 6, welche die äußeren Längsstreifen 2, 3 bilden, bestehen aus schrumpfbarem Textilmaterial, insbesondere Kunststoff, beispielsweise Polyester, Polyamid, Polyvinylchlorid oder Polypropylen. Die Schußfäden 6 des inneren Längsstreifens 4 bestehen in der gleichen Weise aus einem schrumpffähigen Textilmaterial, während die Kettfäden 5 dieses inneren Längsstreifens 4 aus unschrumpfbarem Textilmaterial gebildet sind. Die Schrumpfung des schrumpfbaren Textilmaterials kann, wie an sich bekannt, durch chemische oder thermische Einwirkung oder durch eine Strahlenbehandlung erfolgen. Bevorzugt wird eine Wärmeschrumpfung, beispielsweise in einem Schrumpfofen oder durch Infrarot-Behandlung.

Wenn das in Figur 1 dargestellte Band 1, das, wie beschrieben, teilweise aus schrumpfbarem und teilweise aus unschrumpfbarem Textilmaterial besteht, einer Schrumpfung unterworfen wird, schrumpfen die aus schrumpffähigen Fasern bestehenden, äußeren Längsstreifen 2, 3 einschließlich der ebenfalls aus schrumpfbarem Material bestehenden Schußfadenbereiche 7, während der aus unschrumpfbarem Material bestehende, innere Längsstreifen 4 in Längsrichtung nicht schrumpft, sondern sich zu einzelnen, zwischen den Schußfadenbereichen 7 gelegenen, von der Ebene des Befestigungsbandes 1 nach oben abstehenden Befestigungsschlingen aufwölbt, wie aus Figur 2 deutlich ersichtlich. In die nach oben abstehenden und aufgewölbten Schlingen können nun in einfacher Weise Befestigungselemente, beispielsweise Drähte oder dergleichen, welche insbesondere auch parallel zur Ebene des Befestigungsbandes 1 verlaufen können, eingebracht werden, da diese aufgewölbten Schlingen 9 seitlich zugängliche Öffnungen bilden.

Die Schußfäden 6 des inneren Längsstreifens 4 können bei einer anderen Ausführungsform der Erfindung ebenfalls aus unschrumpfbarem Material bestehen, insbesondere in den Abstandsbereichen 8, welche die Schußfadenbereiche 7 voneinander trennen.

Bei wiederum einer anderen Ausführungsform der Erfindung kann das Befestigungsband 1 auch mehr als zwei äußere Längsstreifen 2, 3 umfassen, wobei zwischen jeweils zwei äußeren Längsstreifen 2, 3 wenigstens ein innerer Längsstreifen verläuft, d. h. es könnten zwischen zwei äußeren Längsstreifen 2, 3 auch mehr als ein innerer Längsstreifen 4 angeordnet sein, an denen sich nach der Schrumpfbehandlung die nach oben hochgewölbten Schlingen 9 ausbilden.

Die Figur 3 zeigt in einem vergrößerten Ausschnitt schematisch den Verlauf der Kettfäden 5 und Schußfäden 6 bei einem kettengewirkten Befestigungsband mit den Längsstreifen 2, 3 und 4.

## Patentansprüche

1. Textiles Befestigungsband, insbesonder für Polsterteile, mit Öffnungen zum Einbringen von Befestigungselementen,
**gekennzeichnet durch** folgende Merkmale:
A. das Befestigungsband (1) umfaßt wenigstens drei nebeneinander angeordnete Längsstreifen (2, 3, 4), nämlich zwei aus Kett- und Schußfäden (5 bzw. 6) bestehende, äußere Längsstreifen (2, 3) aus schrumpfbarem Textilmaterial und einen ebenfalls aus Kett- und Schußfäden (5 bzw. 6) bestehenden, zwischen den beiden äußeren angeordneten inneren Längsstreifen (4), dessen Kettfäden (5) aus unschrumpfbarem Textilmaterial bestehen,
B. wobei der innere Längsstreifen (4) durch Schußfäden (6) mit den äußeren Längsstreifen (2, 3) verbunden ist, diese Schußfäden (6) nur in bestimmten Schußfadenbereichen (7) verlaufen und diese Schußfadenbereiche (7) definierte Längsabstände (8) voneinander haben, und
C. der innere Längsstreifen (4) nach einer Schrumpfbehandlung des Befestigungsbandes (1), im Verlauf deren die äußeren Längsstreifen (2, 3) schrumpfen, zu einzelnen, zwischen den Schußfadenbereichen (7) gelegenen, von der Ebene des Befestigungsbandes (1) abstehenden Befestigungsschlingen zum Einbringen der Befestigungselemente aufgewölbt ist.

2. Befestigungsband nach Anspruch 1, dadurch gekennzeichnet, daß es mehr als zwei äußere Längsstreifen (2, 3) umfaßt, und zwischen jeweils zwei äußeren Längsstreifen (2, 3) wenigstens ein innerer Längsstreifen (4) verläuft.

3. Befestigungsband nach Anspruch 1 oder 2, dadurch gekennzeichnet, daß es gewebt oder gewirkt ist.

4. Befestigungsband nach Anspruch 1, 2 oder 3, dadurch gekennzeichnet, daß das schrumpfbare Material aus Kunststoff, insbesondere Polyester, Polyamid, Polyvinylchlorid oder Polypropylen besteht.

5. Befestigungsband nach einem der Ansprüche 1 bis 4, dadurch gekennzeichnet, daß das die äußeren Längsstreifen (2, 3) und das die Schußfäden des inneren Längsstreifens (4) bildende Material durch Wärme oder einen chemischen Prozeß schrumpfbar ist.

## Claims

1. A textile fastening tape, especially for upholstered parts, having openings for the insertion of fastening elements,
**characterised by** the following features:
A. the fastening tape (1) comprises at least three lengthwise strips (2, 3, 4) disposed next to one another, i.e. two outer lengthwise strips (2, 3), which consist of warp and weft threads (5 and 6 respectively) and are made from shrinkable textile material, and an inner lengthwise strip (4), which also consists of warp and weft threads (5 and 6 respectively) and is disposed between the two outer strips, the warp threads (5) of which are made from non-shrinkable textile material,
B. the inner lengthwise strip (4) being connected by weft threads (6) to the outer lengthwise strips (2, 3), these weft threads (6) only extending in determined weft thread regions (7) and these weft thread regions (7) having defined lengthwise spaces (8) between them, and
C. after a shrinkage treatment of the fastening tape (1), in the course of which the outer lengthwise strips (2, 3) shrink, the inner lengthwise strip (4) being arched to form individual fastening loops positioned between the weft thread regions (7) and protruding from the plane of the fastening tape (1), for the insertion of the fastening elements.

2. A fastening tape according to Claim 1,
**characterised in that** it comprises more than two outer lengthwise strips (2, 3), and at least one inner lengthwise strip (4) runs between two outer lengthwise strips (2, 3).

3. A fastening tape according to Claim 1 or 2,
**characterised in that** it is woven or knitted.

4. A fastening tape according to Claim 1, 2 or 3,
**characterised in that** the shrinkable material is made from synthetics, especially polyester, polyamide, polyvinyl chloride or polypropylene.

5. A fastening tape according to one of Claims 1 to 4,
**characterised in that** the outer lengthwise strips (2, 3) and the material forming the weft threads of the inner lengthwise strip (4) can be shrunk by heat or a chemical process.

## Revendications

1. Ruban de fixation en matériau textile, notamment pour des pièces de rembourrage, avec des ouvertures pour introduire des éléments de fixation, **caractérisé** par les caractéristiques suivantes :
A. le ruban de fixation (1) comprend au moins trois bandes longitudinales disposées l'une à côté de l'autre (2, 3, 4), à savoir deux bandes longitudinales extérieures (2, 3) en matériau textile resserrable constituées de fils de chaîne et de fils de trame (respectivement 5,6), et une bande longitudinale intérieure (4), également constituée de fils de chaîne et de fils de trame (respectivement 5, 6), disposée entre les deux bandes longitudinales extérieures et dont les fils de chaîne (5) sont réalisés en matériau textile non resserrable,
B. la bande longitudinale intérieure (4) est reliée par des fils de trame (6) aux bandes longitudinales extérieures (2, 3), ces fils de trame (6) ne s'étendant que dans des zones déterminées (7) de fils de trame et ces zones (7) de fils de trame étant mutuellement espacées, en direction longitudinale, de distances définies (8), et
C. la bande longitudinale intérieure (4), à la suite d'un traitement de resserrage du ruban de fixation (1) au cours duquel les bandes longitudinales extérieures (2, 3) se resserrent, présente une forme ondulée constituée de boucles de fixation individuelles, situées entre les zones (7) de fils de trame, faisant saillie du plan du ruban de fixation (1) et destinées à l'introduction des éléments de fixation.

2. Ruban de fixation selon la revendication 1, **caractérisé** en ce qu'il comprend plus de deux bandes longitudinales extérieures (2, 3) et au moins une bande longitudinale intérieure (4) respective, chaque fois entre deux bandes longitudinales extérieures (2, 3).

3. Ruban de fixation selon la revendication 1 ou 2, **caractérisé** en ce qu'il est tissé ou tricoté.

4. Ruban de fixation selon la revendication 1, 2 ou 3, **caractérisé** en ce que le matériau resserrable est une matière synthétique, notamment du polyester, polyamide, chlorure de polyvinyle ou polypropylène.

5. Ruban de fixation selon l'une des revendications 1 à 4, **caractérisé** en ce que les bandes longitudinales extérieures (2, 3) et le matériau constitutif des fils de trame de la bande longitudinale intérieure (4) peuvent être resserrés par de la chaleur ou par un processus chimique.
